# EUROPÄISCHE PATENTSCHRIFT

(11) **EP 4 211 346 B1**
(45) Veröffentlichungstag und Bekanntmachung des Hinweises auf die Patenterteilung: **09.10.2024**
(21) Anmeldenummer: 21769699.6
(22) Anmeldetag: 26.08.2021
(51) Int. Cl.: F02M 55/04, F02M 59/44, F02M 59/48

(54) **KRAFTSTOFF-HOCHDRUCKPUMPE**
HIGH-PRESSURE FUEL PUMP
POMPE À CARBURANT HAUTE PRESSION

(30) Priorität: 09.09.2020 DE 102020211324
(43) Veröffentlichungstag der Anmeldung: 19.07.2023
(73) Patentinhaber: Robert Bosch GmbH, 70442 Stuttgart (DE)
(72) Erfinder: BECKMANN, Daniel, 71735 Eberdingen (DE)
(86) Internationale Anmeldenummer: PCT/EP2021/073642
(87) Internationale Veröffentlichungsnummer: WO 2022/053328

(56) Entgegenhaltungen:
- DE-A1- 102004 002 489
- DE-A1- 102015 214 812
- US-A1- 2013 052 064

## Beschreibung

### Stand der Technik

Die Erfindung geht aus von einer Kraftstoff-Hochdruckpumpe, die ein Pumpengehäuse aufweist, in dem ein Druckdämpfer angeordnet ist, wie sie beispielsweise aus der WO2018054628 A1 bekannt ist. Bei der bekannten Kraftstoff-Hochdruckpumpe wird der Druckdämpfer durch zwei etwa ringförmige Bauteile zwischen einem Pumpenkörper und einem Pumpendeckel fixiert. Dokument US2013052064 A offenbart eine Kraftstoff-Hochdruckpumpe für ein Kraftstoffsystem für eine Brennkraftmaschine.

### Offenbarung der Erfindung

Die Erfindung geht von dem Wunsch aus, die bekannte Vorrichtung und ihre Herstellung in zweckmäßiger Art und Weise zu vereinfachen. Erfindungsgemäß ist dazu vorgesehen, dass die Dämpferdose durch mindestens zwei zueinander baugleiche Halteringfedern gegen den Pumpendeckel einerseits und gegen den Pumpenkörper andererseits verspannt ist.

Dadurch, dass die Halteringfedern zueinander baugleich sind, verringert sich die Anzahl der voneinander verschiedenartigen Bauteile, die den Druckdämpfer realisieren, bzw. die die Dämpferdose gegen den Pumpendeckel einerseits und gegen den Pumpenkörper andererseits verspannen, im Vergleich zum Stand der Technik signifikant. Damit geht eine entsprechende Erleichterung bei der Herstellung der Pumpe, insbesondere durch vereinfachtes Handling und eine vereinfachte Logistik einher.

Unter einer Halteringfeder wird vorliegend insbesondere ein Gebilde mit einer zumindest im Wesentlichen ringförmigen Gestalt verstanden, das eine aus zwei an ihren Rändern miteinander verschweißten Metallmembranen gebildete Dämpferdose gegen den Pumpendeckel einerseits und gegen den Pumpenkörper andererseits zu halten und auf Grund einer gewissen ihr innewohnenden Federwirkung auch in die axiale Richtung zu verspannen vermag.

Vorteilhafterweise kann es vorgesehen sein, dass die Halteringfedern auch in die radiale Richtung eine Elastizität bzw. Federwirkung aufweisen, mittels derer sie beispielsweise in dem Pumpenkörper oder in dem Pumpendeckel einklemmbar und somit beispielsweise während der Herstellung der Kraftstoff-Hochdruckpumpe bereits vor der finalen Fertigstellung der Kraftstoff-Hochdruckpumpe vormontierbar ist.

Dies kann erreicht werden, indem die Halteringfedern an einer Position entlang ihres Umfangs offen sind, beispielsweise über einen Bereich von 5° oder 10° des Umfangswinkels oder dergleichen.

Die axiale Elastizität der Halteringfedern kann daraus resultieren, dass jede Halteringfeder im radialen Querschnitt ein Profil aufweist, das aus einem abgerundeten Verbindungsabschnitt und zwei von dem Verbindungsabschnitt in die gleiche radiale Richtung abragenden Schenkeln besteht. Durch eine Kraft in die axiale Richtung, die im Bereich der Schenkel einwirkt, können die Schenkel aufeinander zu bewegt werden, woraus wiederum eine rückfedernde Reaktion der Haltringfeder in die axiale Richtung resultiert.

Bevorzugt ist es, dass der abgerundete Verbindungsabschnitt radial außen an der Halteringfeder angeordnet ist und in radialer Richtung an dem Pumpenkörper oder dem Pumpendeckel anliegt. Auf diese Weise ist sichergestellt, dass die Halteringfeder flächig an dem Pumpenkörper oder dem Pumpendeckel anliegt und die erforderlichen, in die radiale Richtung wirkenden Kräfte sicher und reproduzierbar zwischen Halteringfeder und Pumpendeckel bzw. Pumpenkörper wirken können.

Es ist also insbesondere vorgesehen, dass die abragenden Schenkel radial innen des abgerundeten Verbindungsabschnitts angeordnet sind. In Weiterbildung kann vorgesehen sein, dass jeder der Schenkel einen ersten Abschnitt und einen zweiten Abschnitt aufweist, wobei der erste Abschnitt zwischen dem zweiten Abschnitt und dem Verbindungsabschnitt angeordnet ist. Dabei können die beiden ersten Abschnitte einer Halteringfeder von dem Verbindungabschnitt aus gesehen radial innen und auf gegenüberliegenden axialen Seiten angeordnet sein. Es kann vorteilhafterweise vorgesehen sein, dass die beiden ersten Abschnitte konisch geformt sind. Die Halterringfeder gewinnt dann nach innen im Bereich der ersten Abschnitte kontinuierlich an Bauhöhe bzw. potenziellem Federweg.

Dadurch dass die beiden zweiten Abschnitte einer Halteringfeder in dem Zustand, in dem auf die Halteringfeder keine Kräfte einwirken, in zueinander parallelen Ebenen liegen und/oder dass in dem Zustand, in dem die Halteringfeder die Dämpferdose verspannt sind, die beiden zweiten Abschnitte mit ihren nach radial innen weisenden Enden in der axialen Richtung aufeinander zu weisen, resultiert, dass zwischen den ersten und den zweiten Abschnitten eines Schenkels ein abgerundeter Anlageabschnitt ausgebildet ist, der von dem Verbindungsabschnitt aus gesehen in axialer Richtung jenseits des ersten und des zweiten Abschnitts angeordnet ist. Es ist insbesondere dieser Anlageabschnitt, über den die Halteringfedern an ihnen axial benachbarten Bauteilen anliegen. Beispielsweise ist es möglich, dass die beiden Halteringfedern mit jeweils einem Anlageabschnitt auf dem Rand einer Metallmembran der Dämpferdose aufliegen und oder dass die zum Pumpenkörper hin angeordnete Halteringfeder mit ihrer zum Pumpenkörper hin angeordneten Anlagefläche auf dem Pumpenkörper aufliegt. Auf diese Weise kommt eine flächige und reproduzierbare Anlage zwischen den benachbarten Bauteilen zustande.

Es kann auch vorgesehen sein, dass die Kraftstoffpumpe mehr als zwei baugleiche Halteringfedern aufweist. Beispielsweise können bereits zwischen der Dämpferdose und dem Pumpendeckel zwei oder mehr Halteringfedern angeordnet sein. Diese kommen dann bevorzugt auch über ihre Anlageflächen aneinander zur Anlage.

Ebenso können auch bereits zwischen der Dämpferdose und dem Pumpengehäuse zwei oder mehr Halteringfedern angeordnet sein. Diese kommen dann ebenfalls bevorzugt auch über ihre Anlageflächen aneinander zur Anlage.

Derartige Varianten sind besonders bevorzugt für Pumpendeckel, die relativ hoch sind, und/oder die beispielsweise einen Kraftstoffanschluss an ihrer radialen Außenseite aufweisen.

Besonders vorteilhaft ist es, wenn die zum Pumpendeckel hin angeordnete Halteringfeder mit dem ersten Abschnitt ihres zum Pumpendeckel hin weisenden Schenkels, insbesondere flächig, an dem Pumpendeckel anliegt. Auf diese Weise kommt eine sichere und reproduzierbare Anlage zustande.

Es ist bevorzugt vorgesehen, dass die Halteringfeder Durchgangsbohrungen durch die ersten Abschnitte aufweist. Auf diese Weise ist der gesamte Dämpferraum durchströmbar bzw. ein Druckausgleich ist im gesamten Dämpferraum uneingeschränkt möglich.

Vorteilhaft ist es, wenn jede Halteringfeder im Wesentlichen rotationssymmetrisch um ihre Längsachse ist.

Im Wesentlichen rotationssymmetrisch meint insbesondere, dass die Halteringfeder auch an einer Position entlang ihres Umfangs offen sein kann und dass insbesondere nicht ausgeschlossen sein soll, dass die Halteringfeder Durchgangsbohrungen durch die ersten Abschnitte aufweisen kann, die im streng mathematisch Sinne Brechungen der Rotationssymmetrie darstellen.

Es resultiert der Vorteil, dass die Halteringe bei der Montage in der Kraftstoff-Hochdruckpumpe nicht bezüglich ihrer Orientierung um die Längsachse ausgerichtet werden müssen.

Vorteilhaft ist es, wenn jede Halteringfeder im Wesentlichen spielsymmetrisch zu einer Ebene ist, die senkrecht zu ihrer Längsachse ist.

Im Wesentlichen spielsymmetrisch schließt dabei kleinere Symmetriebrechungen, etwa durch unterschiedliche bzw. abweichende Anordnung von Durchgangsbohrungen insbesondere mit ein.

Es resultiert der Vorteil, dass die Halteringe mit Hinblick auf ihre Orientierung in axialer Richtung nicht falsch verbaut werden können.

Nachfolgend werden beispielhafte Ausführungsformen der Erfindung unter Bezugnahme auf die Zeichnung erläutert. In der Zeichnung zeigen:
- Figur 1: eine an sich bekannte Kraftstoff-Hochdruckpumpe in einer Gesamtansicht;
- Figur 2: eine Teilansicht einer gemäß einem ersten Ausführbeispiel erfindungsgemäß modifizierten Kraftstoff-Hochdruckpumpe;
- Figur 3: einen vergrößerten Ausschnitt aus Figur 3;
- Figur 4: eine Teilansicht einer gemäß einem zweiten Ausführbeispiel erfindungsgemäß modifizierten Kraftstoff-Hochdruckpumpe.

In Figur 1 trägt eine Kraftstoff-Hochdruckpumpe für eine nicht näher dargestellte Brennkraftmaschine insgesamt das Bezugszeichen 10. Die Kraftstoff-Hochdruckpumpe 10 weist ein insgesamt im Wesentlichen zylindrisches Pumpengehäuse 12 auf, in oder an dem die wesentlichen Komponenten der Hochdruck-Kraftstoffpumpe 10 angeordnet sind. So weist die Hochdruck-Kraftstoffpumpe 10 ein Einlass-/Mengensteuerventil 14, einen in einem Förderraum 16 angeordneten, durch eine nicht gezeigte Antriebswelle in eine Hin-und Herbewegung versetzbaren Förderkolben 18, ein Auslassventil 20 und ein Druckbegrenzungsventil 22 auf.

In dem Gehäuse 12 ist ein erster Kanal 24 vorhanden, der sich koaxial zum Förderraum 16 und zum Förderkolben 18 erstreckt und der vom Förderraum 16 zu einem zweiten und durch eine Ausnehmung gebildeten Kanal 26 führt, der in einem Winkel von 90° zum ersten Kanal 24 angeordnet ist und in dem das Druckbegrenzungsventil 22 aufgenommen ist. Eine Längsachse des Pumpengehäuses 12 trägt in Figur 1 insgesamt das Bezugszeichen 28, eine Längsachse bzw. Längsrichtung des Druckbegrenzungsventils 22 das Bezugszeichen 29. In Figur 1 oben ist in dem Pumpengehäuse 12, zwischen dem Pumpendeckel 12b einerseits und dem Pumpenkörper 12b ein Druckdämpfer 30 angeordnet.

Im Betrieb wird vom Förderkolben 18 bei einem Saughub Kraftstoff über das Einlass- und Mengensteuerventil 14 in den Förderraum 16 angesaugt. Bei einem Förderhub wird der im Förderraum 16 befindliche Kraftstoff verdichtet und über das Auslassventil 20 beispielsweise in einen Hochdruckbereich 32, beispielsweise zu einer Kraftstoff-Sammelleitung ("Rail") ausgestoßen, wo der Kraftstoff unter hohem Druck gespeichert ist. Der Hochdruckbereich 32 ist über einen Auslassstutzen 34 mit der Kraftstoff-Hochdruckpumpe 10 verbunden. Die Kraftstoffmenge, die bei einem Förderhub ausgestoßen wird, wird dabei durch das elektromagnetisch betätigte Einlass- und Mengensteuerventil 14 eingestellt. Bei einem unzulässigen Überdruck im Hochdruckbereich öffnet das Druckbegrenzungsventil 22, wodurch Kraftstoff aus dem Hochdruckbereich in den Förderraum 16 strömen kann.

Die Figuren 2 und 3 zeigen ein Beispiel einer erfindungsgemäßen Modifikation der in Figur 1 gezeigten Pumpe. Dabei zeigt Figur 2 den oberen Abschnitt des Pumpengehäuses 12, nämlich den oberen Abschnitt des Pumpenkörpers 12a und den auf ihm fixierten Pumpendeckel 12b. Figur 3 zeigt in Vergrößerung den in Figur 2 mit III bezeichneten Ausschnitt, das Profil der Halteringfeder 30b, 30c im detaillierten radialen Querschnitt. In der Figur 3 ist das Profil in dem wie in Figur 2 in der Kraftstoff-Hochdruckpumpe eingebauten Zustand dunkel dargestellt. Dem ist in der Figur 3 das Profil der Halteringfeder 30b, 30c im entspannten Zustand, in dem keine Kräfte auf die Halteringfeder 30b, 30c einwirken, hell gegenübergestellt.

Zwischen dem Pumpenkörper 12a und dem Pumpendeckel 12b ist ein erfindungsgemäßer Druckdämpfer 30 angeordnet. Er umfasst eine Dämpferdose 30a, die aus zwei an ihren Rändern entlang einer umlaufenden Schweißnaht 93 miteinander verschweißten Metallmembranen 73 besteht, und zwei zueinander baugleiche Halteringfedern 30b, 30c, die die Dämpferdose 30a gegen den Pumpendeckel 12b einerseits und gegen den Pumpenkörper 12a andererseits verspannen.

Die Halteringfedern 30b, 30c weisen im radialen Querschnitt ein Profil auf, das aus einem abgerundeten Verbindungsabschnitt 85 und zwei von dem Verbindungsabschnitt nach radial innen abragenden Schenkeln 84, 86 besteht.

Die Schenkel 84, 86 weisen jeweils einen ersten Abschnitt 83, 87 und einen zweiten Abschnitt 81, 89 auf, wobei der erste Abschnitt 83, 87 zwischen dem zweiten Abschnitt 81, 89 und dem Verbindungsabschnitt 85 angeordnet ist.

Es ist im Beispiel vorgesehen, dass die beiden ersten Abschnitte 83,87 einer Halteringfeder 30b, 30c von dem Verbindungabschnitt 85 aus gesehen radial innen und auf gegenüberliegenden axialen Seiten - oberhalb und unterhalb des Verbindungsabschnitts 85 in den Figuren - angeordnet sind.

Die beiden ersten Abschnitte 83, 87 sind in diesem Beispiel konisch geformt, sodass sie in den in den Figuren dargestellten Querschnitten als gerade Abschnitte erscheinen. Es sind Durchgangsbohrungen 90 durch die ersten Abschnitte 83, 87 vorgesehen, sodass der Dämpferraum 72 insgesamt durchströmbar ist bzw. ein Druckausgleich innerhalb des Dämpferraums 72 herstellbar ist.

Es ist im Beispiel ferner vorgesehen, dass die zum Pumpendeckel 12b hin angeordnete Halteringfeder 30b mit dem ersten Abschnitt 87 ihres zum Pumpendeckel 12b hin weisenden Schenkels 86 flächig an dem Pumpendeckel 12b anliegt.

In diesem Beispiel ist es ferner vorgesehen, dass die beiden zweiten Abschnitte 81, 89 jeder Halteringfeder 30b, 30c in dem Zustand, in dem auf die Halteringfeder 30b, 30c keine Kräfte einwirken (hell in Figur 3), in zueinander parallelen Ebenen liegen, insbesondere senkrecht zur Längsachse 28.

Durch eine Krafteinwirkung auf den oberen Schenkel nach unten und auf den unteren Schenkel nach oben, beispielsweise in dem Zustand, in dem die Halteringfedern 30b, 30c die Dämpferdose 30a innerhalb der Kraftsoff-Hochdruckpumpe 10 verspannen, sind die Schenkel 84, 86 leicht und elastisch aufeinander zu verformt, entsprechend der Elastizität der Halterringfedern 30b, 30c in die axiale Richtung. Dabei ist ferner zwischen den ersten 83, 87 und den zweiten Abschnitten 81, 89 eines Schenkels 84, 86 ein abgerundeter Anlageabschnitt 82, 88 ausgebildet, der von dem Verbindungsabschnitt 85 aus gesehen in axialer Richtung jenseits des ersten 83, 87 und des zweiten Abschnitts 81, 89 angeordnet ist.

Die beiden Halteringfedern 30b, 30c liegen mit jeweils einem Anlageabschnitt 82, 88 auf dem Rand einer Metallmembran 73 der Dämpferdose 30a auf, insbesondere auf der umlaufenden Verschweißung 93 am Rand der Metallmembranen 73.

Die zum Pumpenkörper 12a hin angeordnete Halteringfeder 30b, 30c liegt mit ihrer zum Pumpenkörper 12a hin angeordneten Anlagefläche 82 auf dem Pumpenkörper 12a auf.

Die Figur 4 zeigt eine alternative Ausführungsform der Erfindung. Dabei ist die Dämpferdose 30a durch mehr als zwei zueinander baugleiche Halteringfedern 30b, 30b`, 30c, 30c`, 30c" gegen den Pumpendeckel 12b einerseits und gegen den Pumpenkörper 12a andererseits verspannt. In dem Pumpendeckel 12b sind im Beispiel fünf Halteringfedern 30b, 30b`, 30c, 30c`, 30c" aufgenommen, zwei oberhalb und drei unterhalb der Dämpferdose 30a.

Die Halteringfedern 30b, 30b`, 30c, 30c`, 30c" sind in diesem Beispiel an einer Position 7 entlang ihres Umfangs offen, sodass sie eine Elastizität in die radiale Richtung aufweisen, also wie in den Beispielen in radialer Richtung in den Pumpendeckel 12b oder alternativ in den Pumpenkörper 12a einklemmbar sind.

Im Beispiel der Figur 4 ist ein vergleichsweise hoher Pumpendeckel 12b realisiert. An seiner radialen Außenfläche ist ein Fluidanschluss 91, beispielsweise ein Einlass für einen Kraftstoff wie Benzin realisiert. Im Inneren des Einlasses ist ein Filter 92 aufgenommen.

## Patentansprüche

1. Kraftstoff-Hochdruckpumpe (10) für ein Kraftstoffsystem für eine Brennkraftmaschine, wobei die Kraftstoff-Hochdruckpumpe (10) ein Pumpengehäuse (12) aufweist, das einen Pumpenkörper (12a) und einen auf dem Pumpenkörper (12a) montierten Pumpendeckel (12b) aufweist, wobei die Kraftstoff-Hochdruckpumpe (10) einen in dem Pumpenkörper (12a) angeordneten und durch einen verschiebbaren Pumpenkolben (18) begrenzten Förderraum (16) aufweist, wobei die Kraftstoff-Hochdruckpumpe (10) ein Einlassventil (14) aufweist, das von einem Niederdruckbereich (71) der Kraftstoffpumpe (10) zum Förderraum (16) hin öffnet, wobei die Kraftstoff-Hochdruckpumpe (10) ein Auslassventil (20) aufweist, das vom Förderraum (16) weg in Richtung zu einem Auslass (34) der Kraftstoff-Hochdruckpumpe (10) hin öffnet, wobei zwischen dem Pumpenkörper (12a) und dem Pumpendeckel (12b) ein zum Niederdruckbereich (71) gehörender Dämpferraum (72) ausgebildet ist, in dem eine aus zwei an ihren Rändern miteinander verschweißten Metallmembranen (73) gebildete Dämpferdose (30a) angeordnet ist, wobei die Dämpferdose (30a) durch mindestens zwei zueinander baugleiche Halteringfedern (30b, 30c) gegen den Pumpendeckel (12b) einerseits und gegen den Pumpenkörper (12a) andererseits verspannt ist und **dadurch gekennzeichnet, dass** die Halteringfedern (30b, 30c) an einer Position (7) entlang ihres Umfangs offen sind, sodass die Halterringfedern (30b, 30c) eine Elastizität in die radiale Richtung aufweisen.

2. Kraftstoff-Hochdruckpumpe (10) nach Anspruch 1, **dadurch gekennzeichnet, dass** die Halterringfedern (30b, 30c) in radialer Richtung in den Pumpenkörper (12a) oder den Pumpendeckel (12b) eingeklemmt sind.

3. Kraftstoff-Hochdruckpumpe (10) einem der Ansprüche 1 oder 2, **dadurch gekennzeichnet, dass** jede Halteringfeder (30b, 30c) im radialen Querschnitt ein Profil aufweist, das aus einem abgerundeten Verbindungsabschnitt (85) und zwei von dem Verbindungsabschnitt in die gleiche radiale Richtung abragenden Schenkeln (84, 86) besteht, sodass die Halterringfeder (30b, 30c) eine Elastizität in die axiale Richtung aufweist.

4. Kraftstoff-Hochdruckpumpe (10) nach Anspruch 3, **dadurch gekennzeichnet, dass** der abgerundete Verbindungsabschnitt (85) radial außen an der Halteringfeder (30b, 30c) angeordnet ist und in radialer Richtung an dem Pumpenkörper (12a) oder dem Pumpendeckel (12b) anliegt.

5. Kraftstoff-Hochdruckpumpe (10) nach Anspruch 3 oder 4, **dadurch gekennzeichnet, dass** die abragenden Schenkel (84, 86) radial innen des abgerundeten Verbindungsabschnitts angeordnet sind, wobei jeder der Schenkel (84, 86) einen ersten Abschnitt (83, 87) und einen zweiten Abschnitt (81, 89) aufweist, wobei der erste Abschnitt (83, 87) zwischen dem zweiten Abschnitt (81, 89) und dem Verbindungsabschnitt (85) angeordnet ist, wobei die beiden ersten Abschnitte (83,87) einer Halteringfeder (30b, 30c) von dem Verbindungabschnitt (85) aus gesehen radial innen und auf gegenüberliegenden axialen Seiten angeordnet sind.

6. Kraftstoff-Hochdruckpumpe (10) nach Anspruch 5, **dadurch gekennzeichnet, dass** die beiden ersten Abschnitte (83, 87) konisch geformt sind.

7. Kraftstoff-Hochdruckpumpe (10) nach Anspruch 5 oder 6, **dadurch gekennzeichnet, dass** die beiden zweiten Abschnitte (81, 89) einer Halteringfeder (30b, 30c) in dem Zustand, in dem auf die Halteringfeder (30b, 30c) keine Kräfte einwirken, in zueinander parallelen Ebenen liegen.

8. Kraftstoff-Hochdruckpumpe (10) nach einem der Ansprüche 5 bis 7, **dadurch gekennzeichnet, dass** in dem Zustand, in dem die Halteringfeder (30b, 30c) die Dämpferdose (30a) verspannt sind, die beiden zweiten Abschnitte (81, 89) mit ihren nach radial innen weisenden Enden in der axialen Richtung aufeinander zu weisen, sodass zwischen den ersten (83, 87) und den zweiten Abschnitten (81, 89) eines Schenkels (84, 86) ein abgerundeter Anlageabschnitt (82, 88) ausgebildet ist, der von dem Verbindungsabschnitt (85) aus gesehen in axialer Richtung jenseits des ersten (83, 87) und des zweiten Abschnitts (81, 89) angeordnet ist.

9. Kraftstoff-Hochdruckpumpe (10) nach Anspruch 8, **dadurch gekennzeichnet, dass** die beiden Halteringfedern (30b, 30c) mit jeweils einem Anlageabschnitt (82, 88) auf dem Rand einer Metallmembran (73) der Dämpferdose (30a) aufliegen, insbesondere auf der Verschweißung (93).

10. Kraftstoff-Hochdruckpumpe (10) nach Anspruch 8 oder 9, **dadurch gekennzeichnet, dass** die zum Pumpenkörper (12a) hin angeordnete Halteringfeder (30b, 30c) mit ihrer zum Pumpenkörper (12a) hin angeordneten Anlagefläche (82, 88) auf dem Pumpenkörper (12a) aufliegt.

11. Kraftstoff-Hochdruckpumpe (10) nach einem der Ansprüche 5 bis 10, **dadurch gekennzeichnet, dass** die zum Pumpendeckel (12b) hin angeordnete Halteringfeder (30b, 30c) mit dem ersten Abschnitt (83, 87) ihres zum Pumpendeckel (12b) hin weisenden Schenkels (84, 86), insbesondere flächig, an dem Pumpendeckel (12b) anliegt.

12. Kraftstoff-Hochdruckpumpe (10) nach einem der Ansprüche 5 bis 11, **dadurch gekennzeichnet, dass** die Halteringfeder (30b, 30c) Durchgangsbohrungen (90) durch die ersten Abschnitte (83, 87) aufweist, sodass der Dämpferraum (72) insgesamt durchströmbar ist.

13. Kraftstoff-Hochdruckpumpe (10) nach einem der Ansprüche 1 bis 12, **dadurch gekennzeichnet, dass** jede Halteringfeder (30b, 30c) im Wesentlichen rotationssymmetrisch um ihre Längsachse ist und im Wesentlichen spiegelsymmetrisch zu einer Ebene ist, die senkrecht zu ihrer Längsachse ist.

## Claims

1. High-pressure fuel pump (10) for a fuel system for an internal combustion engine, wherein the high-pressure fuel pump (10) has a pump housing (12) which has a pump body (12a) and a pump cover (12b) assembled on the pump body (12a); wherein the high-pressure fuel pump (10) has a conveying chamber (16) which is disposed in the pump body (12a) and delimited by a displaceable pump piston (18); wherein the high-pressure fuel pump (10) has an inlet valve (14) which opens from a low-pressure region (71) of the fuel pump (10) towards the conveying chamber (16); wherein the high-pressure fuel pump (10) has an outlet valve (20) which opens away from the conveying chamber (16) in the direction towards an outlet (34) of the high-pressure fuel pump (10); wherein a damper chamber (72), which is associated with the low-pressure region (71) and in which is disposed a damper pot (30a) that is formed by two metal diaphragms (73) welded to one another on their peripheries, is formed between the pump body (12a) and the pump cover (12b); wherein the damper pot (30a) by way of at least two retaining circlips (30b, 30c) of identical construction is braced in relation to the pump cover (12b), on the one hand, and in relation to the pump body (12a), on the other hand, and **characterized in that** the retaining circlips (30b, 30c) are open at a position (7) along their circumference, so that the retaining circlips (30b, 30c) have an elasticity in the radial direction.

2. High-pressure fuel pump (10) according to Claim 1, **characterized in that** the retaining circlips (30b, 30c) are jammed in the radial direction in the pump body (12a) or the pump cover (12b).

3. High-pressure fuel pump (10) according to one of Claims 1 or 2, **characterized in that** each retaining circlip (30b, 30c) in the radial cross section has a profile which consists of a radiused connecting portion (85) and two legs (84, 86) that protrude in the same radial direction from the connecting portion, so that the retaining circlip (30b, 30c) has an elasticity in the axial direction.

4. High-pressure fuel pump (10) according to Claim 3, **characterized in that** the radiused connecting portion (85) is disposed radially on the outside on the retaining circlip (30b, 30c) and bears in the radial direction on the pump body (12a) or the pump cover (12b).

5. High-pressure fuel pump (10) according to Claim 3 or 4, **characterized in that** the protruding legs (84, 86) are disposed radially on the inside of the radiused connecting portion, wherein each of the legs (84, 86) has a first portion (83, 87) and a second portion (81, 89), wherein the first portion (83, 87) is disposed between the second portion (81, 89) and the connecting portion (85), wherein the two first portions (83, 87) of a retaining circlip (30b, 30c), when viewed from the connecting portion (85), are disposed radially on the inside and on mutually opposite axial sides.

6. High-pressure fuel pump (10) according to Claim 5, **characterized in that** the two first portions (83, 87) are conically shaped.

7. High-pressure fuel pump (10) according to Claim 5 or 6, **characterized in that** the two second portions (81, 89) of a retaining circlip (30b, 30c) in the state in which no forces act on the retaining circlip (30b, 30c) lie in mutually parallel planes.

8. High-pressure fuel pump (10) according to one of Claims 5 to 7, **characterized in that**, in the state in which the retaining circlip (30b, 30c) braces the damper pot (30a), the two second portions (81, 89) by way of their ends pointing radially inwards point towards one another in the axial direction in such a way that formed between the first (83, 87) and the second portions (81, 89) of a leg (84, 86) is a radiused contact portion (82, 88) which, when viewed from the connecting portion (85), is disposed beyond the first (83, 87) and the second portion (81, 89) in the axial direction.

9. High-pressure fuel pump (10) according to Claim 8, **characterized in that** the two retaining circlips (30b, 30c) by way of in each case one contact portion (82, 88) bear on the periphery of a metal diaphragm (73) of the damper pot (30a), in particular on the weld (93).

10. High-pressure fuel pump (10) according to Claim 8 or 9, **characterized in that** the retaining circlip (30b, 30c) which is disposed towards the pump body (12a), by way of its contact face (82, 88) that is disposed towards the pump body (12a), bears on the pump body (12a).

11. High-pressure fuel pump (10) according to one of Claims 5 to 10, **characterized in that** the retaining circlip (30b, 30c) which is disposed towards the pump cover (12b), by way of the first portion (83, 87) of its leg (84, 86) that points towards the pump cover (12b), bears, in particular in a planar manner, on the pump cover (12b).

12. High-pressure fuel pump (10) according to one of Claims 5 to 11, **characterized in that** the retaining circlip (30b, 30c) has through-bores (90) through the first portions (83, 87), so that the damper chamber (72) is overall able to be passed through by a flow.

13. High-pressure fuel pump (10) according to one of Claims 1 to 12, **characterized in that** each retaining circlip (30b, 30c) is substantially rotationally symmetrical about its longitudinal axis, and is substantially mirror-symmetrical in relation to a plane perpendicular to its longitudinal axis.

## Revendications

1. Pompe à carburant haute pression (10) pour un système de carburant pour un moteur à combustion interne, la pompe à carburant haute pression (10) comprenant un boîtier de pompe (12) qui présente un corps de pompe (12a) et un couvercle de pompe (12b) monté sur le corps de pompe (12a), la pompe à carburant haute pression (10) présentant une chambre de refoulement (16) agencée dans le corps de pompe (12a) et délimitée par un piston de pompe (18) déplaçable, la pompe à carburant haute pression (10) présentant une soupape d'admission (14) qui s'ouvre depuis une zone basse pression (71) de la pompe à carburant (10) vers la chambre de refoulement (16), la pompe à carburant haute pression (10) présentant une soupape de sortie (20), qui, en éloignement de la chambre de refoulement (16), s'ouvre en direction d'une sortie (34) de la pompe à carburant haute pression (10), une chambre d'amortissement (72) appartenant à la zone basse pression (71) étant formée entre le corps de pompe (12a) et le couvercle de pompe (12b), chambre dans laquelle est agencée une boîte d'amortissement (30a) formée de deux membranes métalliques (73) soudées ensemble au niveau de leurs bords, la boîte d'amortissement (30a) étant serrée par au moins deux ressorts annulaires de maintien (30b, 30c), de construction identique l'un à l'autre, contre le couvercle de pompe (12b) d'une part et contre le corps de pompe (12a) d'autre part, et **caractérisée en ce que** les ressorts annulaires de maintien (30b, 30c) sont ouverts en une position (7) le long de leur circonférence, de sorte que les ressorts annulaires de maintien (30b, 30c) présentent une élasticité dans la direction radiale.

2. Pompe à carburant haute pression (10) selon la revendication 1, **caractérisée en ce que** les ressorts annulaires de retenue (30b, 30c) sont serrés dans la direction radiale dans le corps de pompe (12a) ou le couvercle de pompe (12b).

3. Pompe à carburant haute pression (10) selon l'une des revendications 1 ou 2, **caractérisée en ce que** chaque ressort annulaire de maintien (30b, 30c) présente, en section radiale, un profil constitué d'une portion de liaison arrondie (85) et de deux branches (84, 86) faisant saillie de la portion de liaison dans la même direction radiale, de sorte que le ressort annulaire de maintien (30b, 30c) présente une élasticité dans la direction axiale.

4. Pompe à carburant haute pression (10) selon la revendication 3, **caractérisée en ce que** la portion de liaison arrondie (85) est agencée radialement à l'extérieur du ressort annulaire de retenue (30b, 30c) et est en appui dans la direction radiale contre le corps de pompe (12a) ou le couvercle de pompe (12b).

5. Pompe à carburant haute pression (10) selon la revendication 3 ou la revendication 4, **caractérisée en ce que** les branches en saillie (84, 86) sont agencées radialement à l'intérieur de la portion de liaison arrondie, chacune des branches (84, 86) comprenant une première section (83, 87) et une deuxième section (81, 89), la première section (83, 87) étant agencée entre la deuxième section (81, 89) et la portion de liaison (85), les deux premières sections (83, 87) d'un ressort annulaire de retenue (30b, 30c) étant agencées radialement vers l'intérieur et sur des côtés axiaux opposés, vus depuis la portion de liaison (85).

6. Pompe à carburant haute pression (10) selon la revendication 5, **caractérisée en ce que** les deux premières sections (83, 87) sont de forme conique.

7. Pompe à carburant haute pression (10) selon la revendication 5 ou la revendication 6, **caractérisée en ce que** les deux deuxièmes sections (81, 89) d'un ressort annulaire de maintien (30b, 30c) se trouvent dans des plans parallèles l'un à l'autre dans l'état dans lequel aucune force n'est appliquée sur le ressort annulaire de maintien (30b, 30c).

8. Pompe à carburant haute pression (10) selon l'une des revendications 5 à 7, **caractérisée en ce que**, dans l'état dans lequel le ressort annulaire de retenue (30b, 30c) exerce un serrage sur la boîte d'amortissement (30a), les deux deuxièmes sections (81, 89) sont orientées l'une vers l'autre dans la direction axiale avec leurs extrémités dirigées radialement vers l'intérieur, de sorte qu'entre la première (83, 87) et la deuxième sections (81, 89) d'une branche (84, 86) est formée une section d'appui arrondie (82, 88) qui, vue depuis la portion de liaison (85), est agencée dans la direction axiale au-delà de la première (83, 87) et de la deuxième sections (81, 89).

9. Pompe à carburant haute pression (10) selon la revendication 8, **caractérisée en ce que** les deux ressorts annulaires de maintien (30b, 30c) reposent chacun par une section d'appui (82, 88) sur le bord d'une membrane métallique (73) de la boîte d'amortissement (30a), notamment sur la soudure (93).

10. Pompe à carburant haute pression (10) selon la revendication 8 ou la revendication 9, **caractérisée en ce que** le ressort annulaire de maintien (30b, 30c) agencé en direction du corps de pompe (12a) repose sur le corps de pompe (12a) par sa surface d'appui (82, 88) agencée en direction du corps de pompe (12a).

11. Pompe à carburant haute pression (10) selon l'une des revendications 5 à 10, **caractérisée en ce que** le ressort annulaire de maintien (30b, 30c) agencé en direction du couvercle de pompe (12b) prend appui sur le couvercle de pompe (12b) par la première section (83, 87) de sa branche (84, 86) dirigée vers le couvercle de pompe (12b), en particulier à plat.

12. Pompe à carburant haute pression (10) selon l'une des revendications 5 à 11, **caractérisée en ce que** le ressort annulaire de maintien (30b, 30c) présente des alésages de passage (90) à travers les premières sections (83, 87), de sorte que la chambre d'amortissement (72) est apte à être traversée dans son ensemble.

13. Pompe à carburant haute pression (10) selon l'une des revendications 1 à 12, **caractérisée en ce que** chaque ressort annulaire de maintien (30b, 30c) est sensiblement symétrique en rotation autour de son axe longitudinal et est sensiblement symétrique par rapport à un plan perpendiculaire à son axe longitudinal.
